# EUROPÄISCHE PATENTSCHRIFT

(11) **EP 0 564 714 B1**
(45) Veröffentlichungstag und Bekanntmachung des Hinweises auf die Patenterteilung: **17.07.1996**
(21) Anmeldenummer: 92122010.9
(22) Anmeldetag: 24.12.1992
(51) Int. Cl.: D04B 35/32

(54) **Strickmaschinen-Rundgatter**
Circular creel for knitting machine
Cantre circulaire pour métier à tricoter

(30) Priorität: 06.04.1992 DE 9204737 U
(43) Veröffentlichungstag der Anmeldung: 13.10.1993
(73) Patentinhaber: ERNST JACOBI GmbH, D-86368 Gersthofen (DE)
(72) Erfinder: Junger, Reiner, D-8904 Friedberg (DE)
(74) Vertreter: Charrier, Rolf, Dipl.-Ing.

(56) Entgegenhaltungen:
- EP-A- 0 160 231
- EP-A- 0 305 818
- DE-C- 4 030 940
- DE-U- 9 204 737
- FR-A- 1 273 557
- GB-A- 2 087 543

## Beschreibung

Die Neuerung betrifft ein Strickmaschinen-Rundgatter nach dem Oberbegriff des Anspruches 1. Ein Strichmaschinen-Rundgatter mit dieser Merkmalskombination ist aus der DE-C1-4 030 940 bekannt (Fig.4). Strickmaschinen-Rundgatter sind Spulengestelle, bei denen eine Vielzahl von Spulen ringförmig und etagenförmig übereinander angeordnet sind. Die von den Spulen abgezogenen Fäden werden Strickmaschinen zugeführt. Beim Fadenabzug entstehen Fusseln, die sich an Teilen des Gestells und am Boden ansammeln und eine periodische Reinigung des Gestells und des Bodenbereichs erforderlich machen. Auch ist es unvermeidlich, daß sich an Teilen des Gestells Fusseln ansammeln, sich eine solche Ansammlung vom Gestell löst und von einem Faden mitgenommen wird. Dies kann dazu führen, daß eine solche Ansammlung von Fusseln in die Maschen der Maschenware eingebunden wird und ggf. zu einem Ausschuß bei der Maschenware führt. Derartige Einbindungen sind üblicherweise deutlich erkennbar, da auf dem Spulengestell Spulen unterschiedlicher Farbe angeordnet sind.

Es besteht die Aufgabe, das Rundgatter so auszubilden, daß eine stetige Reinigung des Gestells und der Spulen gewährleistet ist.

Gelöst wird diese Aufgabe mit den kennzeichnenden Merkmalen des Anspruches 1. Vorteilhafte Ausgestaltungen sind den Unteransprüchen entnehmbar.

Ausführungsbeispiele werden nachfolgend anhand der Zeichnungen näher erläutert. Es zeigen:
**Fig. 1** einen Vertikalschnitt durch ein Rundgatter gemäß einer ersten Ausführungsform;
**Fig. 2** eine Draufsicht auf das Reinigungsteil nach Figur 1;
**Fig. 3** einen Vertikalschnitt durch den rechten Teil eines Gatters gemäß einer zweiten Ausführungsform;
**Fig. 4** einen Vertikalschnitt durch den rechten Teil eines Gatters gemäß einer dritten Ausführungsform;
**Fig. 5** eine Draufsicht auf die Bodengruppe gemäß der zweiten und dritten Ausführungsform und
**Fig. 6** einen Vertikalschnitt durch den rechten Teil eines Gatters gemäß einer vierten Ausführungsform.

Gemäß Figur 1 besteht das Rundgatter aus einem Gestell 1, welches hohlzylindrisch ausgebildet ist und eine Vielzahl von Spulen 2 aufnimmt, welche ringförmig und etagenförmig übereinander angeordnet sind. Im Innern des Gestells ist ein sockelartiger Träger 3 angeordnet, der ein Gebläse 4 trägt. Dieser Träger 3 ist hohl ausgebildet und trägt den Elektromotor 5 zum Antrieb des Lüfterrads 6. Das Spiralgehäuse 7 des Gebläses 4 trägt an seiner Unterseite mehrere Laufräder 8, welche horizontale Drehachsen aufweisen, die radial zueinander verlaufen. Diese Laufräder rollen auf einem Laufkranz 9 des Trägers 3 ab. Am Träger 3 ist ein Getriebemotor 10 angeordnet, der in Eingriff steht mit einem Antriebskranz am Gebläsegehäuse 7. Das Gebläsegehäuse 7 weist einen Luftaustrittsstutzen 11 auf, der radial nach außen gerichtet ist und in einem Luftblasschlauch 12 mündet und diesen trägt. Dieser Luftblasschlauch weist eine Länge auf, die geringfügig kürzer ist als die Höhe der über dem Gestell 1 verlaufenden Fadenführungsrohre. Dieser Luftblasschlauch 12 ist mit einer Vielzahl von Blasdüsen 13 versehen, die radial nach außen jeweils in Richtung einer der ringförmigen Spulenreihen gerichtet sind. Weiterhin ist eine Blasdüse 13A am unteren Blasschlauchende vorgesehen, die in Richtung des Bodenbereichs des Gestells weist, während oben eine weitere Blasdüse 13B vorgesehen ist, welche in Richtung der Gestelloberseite weist.

Das Gehäuse 7 weist an der dem Blasschlauch 12 gegenüberliegenden Seite ein Gegengewicht 14 auf.

Weiterhin ist eine Bodengruppe 15 vorgesehen, die in voneinander getrennte Segmente 16 unterteilt ist. Diese Segmente 16 stehen außen über das Gestell 1 über und sind am überstehenden Teil mit einem Filter bzw. Sieb 17 versehen. Der überstehende Teil der Segmente 16 kann auch entfallen, so daß die Segmente 16 bündig mit dem Gestell 1 abschließen. In diesem Fall weist jedes Segment stirnseitig ein Sieb 17A auf. Die Segmente 16 verlaufen bis zum Träger 3 und kommunizieren mit dem Innern dieses Trägers. Mit dem Luftblasschlauch 12 kann eine Blende verbunden sein, die die innere Mündung einzelner Segmente 16 abdeckt.

Wird der Getriebemotor 10 in Betrieb genommen, dann dreht er das Spiralgehäuse 7, wodurch der Blasschlauch 12 im Innern des Gestells 1 eine Kreisbahn beschreibt. Die vom Lüfterrad 6 angesaugte Luft wird über die Siebe 17 bzw. 17A angesaugt, durchströmt die Segmente 16 der Bodengruppe 15 und gelangt in das Innere des Trägers 3. Die vom Lüfterrad 4 geförderte Luft wird über den Luftaustrittsstutzen 11 dem Blasschlauch 12 zugeführt und tritt über die Blasdüsen 13, 13A und 13B aus. Dies bewirkt ein Anblasen der Spulen 2 sowie des Boden- und des oberen Bereichs des Gestells 1 und der Fadenführungsrohre. Hierdurch findet eine kontinuierliche Reinigung des Gestells 1 und der Spulen 2 statt. Faserflug in der Ansaugluft wird im wesentlichen durch die Siebe 17 bzw. 17A abgefangen und gelangt somit nicht in den Blasluftstrom. Ist eine die Segmentmündungen abdeckende und mit dem Luftblasschlauch 12 umlaufende Blende vorgesehen, dann wird der Saugstrom auf die nicht abgedeckten Segmente konzentriert und somit der Bodenbereich sehr intensiv gereinigt.

Anstelle des Gegengewichts 14 kann dort ein weiterer Blasluftschlauch 12 vorgesehen werden, wobei es dann zweckmäßig ist, das Gehäuse 7 als Doppelspiralgehäuse mit einem weiteren Luftaustrittsstutzen auszubilden, der in einem weiteren Blasluftschlauch 12 mündet und diesen trägt.

Ist das Gebläsegehäuse 7 relativ leicht ausgebildet, besteht beispielsweise aus Kunststoff, dann ist es möglich, am Blasluftschlauch 12 eine oder mehrere weitere Düsen 13 vorzusehen, die jedoch nicht radial nach außen, sondern im wesentlichen tangential ausgerichtet sind. Hierdurch wird das Gebläsegehäuse 7 mit dem Blasluftschlauch 12 durch Rückstoß bei diesen Düsen in Drehung versetzt. In diesem Fall kann auf den Getriebemotor 10 verzichtet werden. Gemäß Figur 3 ist der Träger 3A säulenartig ausgebildet, der im Innern hohl ist. Er trägt an seiner Oberseite wie vorbeschrieben das Gebläse 4. Dieser Träger 3A wird von einem Filterkasten 18 getragen, der in seinem Innern ein kegelförmiges Sieb 19 aufweist, dessen Spitze nach unten weist. Das Innere des Trägers 3A ist mit dem Innern des Filterkastens 18 verbunden. Das Innere des Filterkastens 18 ist weiterhin verbunden mit den Segmenten 16A der Bodengruppe 15A. Das Innere der Segmente 16A und das Innere des Trägers 3A sind durch das Sieb 19 im Filterkasten 18 voneinander getrennt. Die Segmente 16A sind von außen nach innen ansteigend ausgebildet.

Vom Luftaustrittsstutzen 11 des Gebläses 4 geht horizontal ein Rohr 20 ab, das im Luftblasschlauch 12 mündet. Der Filterkasten 18 und der von ihm getragene Träger 3A weisen zusammen eine Höhe auf, die etwa der halben Höhe des Gestells 1 entspricht.

Das Ausführungsbeispiel nach Figur 4 unterscheidet sich von demjenigen nach Figur 3 im wesentlichen dadurch, daß der säulenartige Träger 3B zusammen mit dem Filterkasten 18 eine Höhe einnehmen, die geringfügig kleiner ist als die Höhe des Gestells 1. Am Rohr 20 ist der Blasluftschlauch 12 hängend angeordnet.

Den vorgenannten Ausführungsbeispielen ist gemeinsam, daß sich der Luftblasschlauch 12 um eine vertikale Achse 24 dreht, welche mit der vertikalen Achse des Gestells 1 zusammenfällt. Somit werden alle Spulen 2 und das Gestell 1 rundum gleichmäßig mit Blasluft angeströmt.

Bei dem Ausführungsbeispiel nach Figur 5 ist zusätzlich an der Oberseite des Gestells 1 außen eine Schiene 25 vorgesehen, auf welcher über Rollen ein Fahrgestell 27 sich abstützt, das am Boden laufende Rollen 26 aufweist. Dieses Fahrgestell 27 ist mit einem Gebläse 28 versehen, das einen Saugluftstrom weg vom Gestell 1 erzeugt. Durch einen nicht dargestellten Antrieb angetrieben, umwandert das Fahrgestell 27 das Gestell 1 und saugt hierbei Faserflug vom Gestell 1 und den Spulen 2 ab.

## Patentansprüche

1. Strickmaschinen-Rundgatter mit einer Vielzahl von Spulen (2), die etagenförmig von einem kreiszylindrischen Gestell (1) getragen werden, mit einem im Innern des Gestells (1) drehbar angeordneten Luftblasorgan, das sich längs des Gestells (1) erstreckt und in Richtung der Spulenreihen weisende Öffnungen (13) aufweist, über die Luft in Richtung des Gestells (1) und der Spulen (2) geblasen wird, wobei im Innern des Gestells (1) ein Träger (3) angeordnet ist, der ein Gebläse (4) trägt, das Luftblasorgan ein Luftblasschlauch (12) ist, und das Gestell (1) auf einer unten hohlen Bodengruppe angeordnet ist, über die das Gebläse (4) Luft ansaugt und im Ansaugkanal zum Gebläse (4) mindestens ein Filter (17, 19) angeordnet ist, **dadurch gekennzeichnet**, daß einfügen der Luftblasschlauch (12) auf einer Kreisbahn sich bewegt, deren Achse im wesentlichen mit der Achse (24) des Gestells (1) zusammenfällt und der etwa radial nach außen gerichtete Luftdüsen (13) aufweist einfügen.

2. Strickmaschinen-Rundgatter nach Anspruch 1, **dadurch gekennzeichnet**, daß zwischen dem Luftaustrittsstutzen (11) des Gebläses (4) und dem Luftblasschlauch (12) ein horizontal verlaufendes Rohr (20) angeordnet ist.

3. Strickmaschinen-Rundgatter nach Anspruch 1 oder 2, **dadurch gekennzeichnet,** daß eine zusätzliche Luftblasdüse (13A) auf den Bodenbereich des Gestells (1) gerichtet ist.

4. Strickmaschinen-Rundgatter nach einem der Ansprüche 1 bis 3, **dadurch gekennzeichnet**, daß eine weitere zusätzliche Luftblasdüse (13B) auf den oberen Bereich des Gestells (1) und auf die oberhalb des Gestells (1) verlaufenden Garnführungsrohre gerichtet ist.

5. Strickmaschinen-Rundgatter nach einem der Ansprüche 1 bis 4, **dadurch gekennzeichnet**, daß der Träger (3A, 3B) säulenartig ausgebildet ist.

6. Strickmaschinen-Rundgatter nach Anspruch 5, **dadurch gekennzeichnet**, daß der säulenartige Träger (3B) etwa die Höhe des Gestells (1) aufweist, das Gebläse (4) oben am Träger (3B) angeordnet ist und der Luftblasschlauch (12) vom Rohr (20) nach unten abgeht.

7. Strickmaschinen-Rundgatter nach Anspruch 5, **dadurch gekennzeichnet**, daß der säulenartige Träger (3A) etwa die halbe Höhe des Gestells (1) aufweist, das Gebläse (4) oben am Träger (3A) angeordnet ist und das Rohr (20) mittig im Luftblasschlauch (12) mündet.

8. Strickmaschinen-Rundgatter nach einem der Ansprüche 1 bis 4, **dadurch gekennzeichnet**, daß der Träger (3) sockelartig ausgebildet ist und das Rohr (20) bzw. der Luftaustrittsstutzen (11) unten im Luftblasschlauch (12) mündet.

9. Strickmaschinen-Rundgatter nach einem der Ansprüche 1 bis 8, **dadurch gekennzeichnet**, daß das Gebläsegehäuse (7) dem Luftblasschlauch (12) diametral gegenüberliegend ein Gegengewicht (14) trägt.

10. Strickmaschinen-Rundgatter nach einem der Ansprüche 1 bis 8, **dadurch gekennzeichnet**, daß an das Gebläse (4) ein weiterer Luftblasschlauch (12) angeschlossen ist, der im wesentlichen gleich dem einen Luftblasschlauch (12) ausgebildet ist und die Luftblasschläuche (12) einander diametral gegenüberliegend angeordnet sind.

11. Strickmaschinen-Rundgatter nach Anspruch 10, **dadurch gekennzeichnet**, daß das Gebläse (4) zwei einander gegenüberliegende Luftaustrittsstutzen (11) aufweist, an die die Luftblasschläuche (12) angeschlossen sind.

12. Strickmaschinen-Rundgatter nach einem der Ansprüche 1 bis 11, **dadurch gekennzeichnet**, daß das Gebläse (4) zusammen mit seinem Antriebsmotor (5) drehbar vom Träger (3) getragen wird und die Stromversorgung des Motors (5) über Schleifringe zwischen Träger (3) und Gehäuse (7) erfolgt.

13. Strickmaschinen-Rundgatter nach einem der Ansprüche 1 bis 11, **dadurch gekennzeichnet**, daß der Antriebsmotor (5) des Gebläses (4) drehfest mit dem Träger (3) verbunden ist und das Spiralgehäuse (7) des Gebläses (4) mit dem mindestens einen Luftaustrittsstutzen (11) drehbar vom Träger (3) getragen wird.

14. Strickmaschinen-Rundgatter nach Anspruch 12 oder 13, **dadurch gekennzeichnet**, daß die Drehbewegung des Gebläses (4) bzw. seines Spiralgehäuses (7) durch einen Getriebemotor (10) erfolgt, der am Träger (3) angeordnet ist und mit einem Antriebskranz am Gebläsegehäuse (7) in Eingriff steht.

15. Strickmaschinen-Rundgatter nach Anspruch 12 oder 13, **dadurch gekennzeichnet**, daß die Drehbewegung des Gebläses (4) bzw. seines Spiralgehäuses (7) durch mindestens eine tangential ausgerichtete Blasdüse (13) am Luftblasschlauch (12) bewirkt wird.

16. Strickmaschinen-Rundgatter nach einem der Ansprüche 1 bis 15, **dadurch gekennzeichnet**, daß das Gebläsegehäuse (7) mehrere Laufräder (8) mit radial zueinander ausgerichteten Achsen aufweist, die auf einem Laufkranz (9) des Trägers (3) abrollen.

17. Strickmaschinen-Rundgatter nach einem der Ansprüche 1 bis 16, **dadurch gekennzeichnet**, daß die Bodengruppe (15) aus Segmenten (16) besteht.

18. Strickmaschinen-Rundgatter nach einem der Ansprüche 1 oder 17, **dadurch gekennzeichnet**, daß die unten hohle Bodengruppe (15) in einem Filterkasten (18) mündet, der Träger (3) hohl ausgebildet ist und die Verbindung zwischen dem Filterkasten (18) und dem Saugkanal des Gebläses (4) herstellt.

19. Strickmaschinen-Rundgatter nach einem Ansprüche 1 oder 17, **dadurch gekennzeichnet**, daß der Träger (3) hohl ausgebildet ist, die unten hohle Bodengruppe (15) im Träger (3) mündet und die Bodengruppe (15) an ihrem äußeren Rand ein Filter (17) trägt.

20. Strickmaschinen-Rundgatter nach Anspruch 19, **dadurch gekennzeichnet**, daß das Filter (17) ringförmig das Gestell (1) umgibt.

21. Strickmaschinen-Rundgatter nach Anspruch 20, **dadurch gekennzeichnet**, daß das Filter (17A) an der hohlen Bodengruppe (15) stirnseitig angeordnet ist.

22. Strickmaschinen-Rundgatter nach einem der Ansprüche 17 bis 21, **dadurch gekennzeichnet**, daß die Segmente (16) von außen nach innen ansteigen.

23. Strickmaschinen-Rundgatter nach einem der Ansprüche 17 bis 22, **dadurch gekennzeichnet**, daß mit dem Luftblasschlauch (12) eine Blende umläuft, welche Segmente (16) abdeckt.

## Claims

1. A circular knitting-machine creel having a plurality of bobbins (2) carried in the form of stages by a circular cylindrical frame (1) and having an airblower member arranged to rotate inside the frame (1) and extending along the frame (1), exhibiting openings which point in the direction of the rows of bobbins and by which air is blown in the direction of the frame (1) and the bobbins (2), a carrier (3) being arranged inside the frame (1) to carry a blower (4), the airblower member being an airblower pipe (12) and the frame (1) being arranged on a bottom group which is hollow underneath and through which the blower (4) sucks in air, at least one filter (17, 19) being arranged in the suction channel to the blower (4), **characterized in that** the airblower pipe (12) moves along a circular track the axis of which coincides essentially with the axis (24) of the frame (1) and it exhibits air nozzles (13) directed about radially outwards.

2. A circular knitting-machine creel as in Claim 1, **characterized** in that between the air outlet stub (11) from the blower (4) and the airblower pipe (12) a pipe (20) is arranged, running horizontally.

3. A circular knitting-machine creel as in Claim 1 or 2, **characterized** in that an additional airblower nozzle (13A) is directed against the bottom region of the frame (1).

4. A circular knitting-machine creel as in one of the Claims 1 to 3, **characterized** in that a further additional airblower nozzle (13B) is directed against the upper region of the frame (1) and against the yarn guide tubes running above the frame (1).

5. A circular knitting-machine creel as in one of the Claims 1 to 4, **characterized** in that the carrier (3A, 3B) is made columnlike.

6. A circular knitting-machine creel as in Claim 5, **characterized** in that the columnlike carrier (3B) exhibits about the height of the frame (1), the blower (4) is arranged at the top of the carrier (3B) and the airblower pipe (12) descends from the pipe (20).

7. A circular knitting-machine creel as in Claim 5, **characterized** in that the columnlike carrier (3A) exhibits about half the height of the frame (1), the blower (4) is arranged at the top of the carrier (3A) and the pipe (20) opens into the middle of the airblower pipe (12).

8. A circular knitting-machine creel as in one of the Claims 1 to 4, **characterized** in that the carrier (3) is made like a pedestal and the pipe (20) or the air outlet stub (11) opens into the airblower pipe (12) at the bottom.

9. A circular knitting-machine creel as in one of the Claims 1 to 8, **characterized** in that the blower housing (7) carries a counterweight (14) diametrically opposite the airblower pipe (12).

10. A circular knitting-machine creel as in one of the Claims 1 to 8, **characterized** in that another airblower pipe (12) is connected to the blower (4) and made essentially the same as the one airblower pipe (12) and the airblower pipes (12) are arranged diametrically opposite one another.

11. A circular knitting-machine creel as in Claim 10, **characterized** in that the blower (4) exhibits two air outlet stubs (11) lying opposite one another, to which the airblower pipes (12) are connected.

12. A circular knitting-machine creel as in one of the Claims 1 to 8, **characterized** in that the blower (4) with its driving motor (5) is carried by the carrier (3) so as to be able to turn and the power supply to the motor (5) is effected via sliprings between the carrier (3) and the housing (7).

13. A circular knitting-machine creel as in one of the Claims 1 to 11, **characterized** in that the driving motor (5) of the blower (4) is connected to the carrier (3) fixedly in rotation and the spiral housing (7) of the blower (4) with the at least one air outlet stub (11) is carried by the carrier (3) to be able to turn.

14. A circular knitting-machine creel as in Claim 12 or 13, **characterized** in that the turning motion of the blower (4) or its spiral housing (7 is effected by a geared motor (10) which is arranged on the carrier (3) and engages with a driving-ring on the blower housing (7).

15. A circular knitting-machine creel as in Claim 12 or 13, **characterized** in that the turning motion of the blower (4) or its spiral housing (7 is brought about through at least one blower nozzle (13) aligned tangentially on the airblower pipe (12).

16. A circular knitting-machine creel as in one of the Claims 1 to 15, **characterized** in that the blower housing (7) exhibits a number of running-wheels (8) which have axes aligned radially to one another and roll along a ring track (9) on the carrier(3).

17. A circular knitting-machine creel as in one of the Claims 1 to 16, **characterized** in that the bottom group (15) consists of segments (16)

18. A circular knitting-machine creel as in one of the Claims 1 or 17, **characterized** in that the bottom group (15) hollow underneath opens into a filter box (18), and the carrier (3) is made hollow and produces the connection between the filter box (18) and the suction channel of the blower (4).

19. A circular knitting-machine creel as in one of the Claims 1 or 17, **characterized** in that the carrier (3) is made hollow, the bottom group (15) hollow underneath opens into the carrier (3) and the bottom grpuo (15) carries at its outer edge a filter (17).

20. A circular knitting-machine creel as in Claim 19, **characterized** in that the filter (17) surrounds the frame (1) like a ring.

21. A circular knitting-machine creel as in Claim 20, **characterized** in that the filter (17A) is arranged at the endface of the hollow bottom group (15).

22. A circular knitting-machine creel as in one of the Claims 17 to 21, **characterized** in that the segments (16) rise from the outside towards the inside.

23. A circular knitting-machine creel as in one of the Claims 17 to 22, **characterized** in that a diaphragm runs round with the airblower pipe (12) and covers over segments (16).

## Revendications

1. Cantre circulaire pour machines de bonneterie, comportant une pluralité de bobines (2) lesquelles sont supportées, en formant plusieurs étages, par un bâti cylindrique (1) à l'intérieur dudit bâti (1) étant disposé de manière rotative un organe soufflant qui s'étend le long de ce bâti (1) et présente des orifices (13) orientés en direction des rangées de bobines et à travers lequel l'air est soufflé en direction du bâti (1) et des bobines (2), tandis qu'à l'intérieur dudit bâti (1) est disposé un support (3) qui supporte une soufflante (4), l'organe soufflant étant un tuyau souple (12) et le bâti (1) étant disposé sur un bas de caisse à fond creux au-dessus duquel la soufflante (4) aspire de l'air tandis que dans le canal d'aspiration conduisant à cette soufflante (4) est disposé au moins un filtre (17, 19), caractérisé en ce que le tuyau soufflant (12) se déplace sur une voie circulaire dont l'axe coïncide sensiblement avec l'axe (24) du bâti (1), ledit tuyau présentant des buses à air (13) orientées, sensiblement radialement, vers l'extérieur.

2. Cantre circulaire pour machines de bonneterie conforme à la revendication 1, caractérisé entre le raccord d'échappement d'air (11) de la soufflante (4) et le tuyau soufflant (12) est disposé un tube (20) s'étendant horizontalement.

3. Cantre circulaire pour machines de bonneterie selon la revendication 1 ou la revendication 2, caractérisé en ce qu'une buse soufflante complémentaire (13A) est dirigée vers la base du bâti (1).

4. Cantre circulaire pour machines de bonneterie selon l'une des revendications 1 à 3, caractérisé en ce qu'une autre buse complémentaire (13B) orientée vers la partie supérieure du bâti (1) et vers les cubes conducteurs du fil s'étendant au-dessus dudit bâti (1).

5. Cantre circulaire pour machines de bonneterie selon l'une des revendications 1 à 4, caractérisé en ce que le support (3A à 3B) est réalisé à la manière d'une colonne.

6. Cantre circulaire pour machines de bonneterie selon la revendication 5, caractérisé en ce que le support (3B) du genre colonne présente une hauteur sensiblement égale à celle du bâti (1), que la soufflante (4) est disposée au-dessus sur le support (3B) et que le tuyau soufflant (12) part du tuyau (20) en se dirigeant vers le bas.

7. Cantre circulaire pour machines de bonneterie selon la revendication 5, caractérisé en ce que le support (3A) du genre colonne présente une hauteur égale à environ la moitié de celle du bâti (1), que la soufflante (4) est disposée en haute sur le support (3A) et que le tube (20) débouche centralement dans le tuyau soufflant (12).

8. Cantre circulaire pour machines de bonneterie selon l'une des revendications 1 à 4, caractérisé en ce que le support (3) est réalisé à la manière d'un socle et que le tube (20) où le raccord d'échappement d'air (11) débouche en bas dans le tuyau soufflant (12).

9. Cantre circulaire pour machines de bonneterie selon l'une des revendications 1 à 8, caractérisé en ce que le carter (7) de la soufflante supporte un contrepoids (14) qui est diamétralement opposé au tuyau soufflant (12).

10. Cantre circulaire pour machines de bonneterie selon l'une des revendications 1 à 8, caractérisé en ce qu'à la soufflante (4) est raccordé un autre tuyau soufflant (12) qui est réalisé de manière sensiblement identique au premier tuyau soufflant (12), les deux tuyaux soufflants (12) étant diamétralement opposés l'un à l'autre.

11. Cantre circulaire pour machines de bonneterie selon la revendication 10, caractérisé en ce que la soufflante (4) présente deux raccords d'échappement d'air (11) mutuellement opposés auxquels sont raccordés les tuyaux soufflants (12).

12. Cantre circulaire pour machines de bonneterie selon l'une des revendication 1 à 11, caractérisé en ce que la soufflante (4), est supportée avec son moteur d'entraînement (5) de manière rotative par le support (3) et que l'alimentation électrique du moteur (5) s'effectue à travers des bagues collectrices situées entre le support (3) et le carter (7).

13. Cantre circulaire pour machines de bonneterie selon l'une des revendications 1 à 11, caractérisé en ce que le moteur d'entraînement (5) de la soufflante (4) est fixé de manière solidaire au support (3) et que le carter spiralé (7) de la soufflante (4) est supporté, avec le raccord d'échappement d'air (11), de manière rotative par le support (3).

14. Cantre circulaire pour machines de bonneterie selon les revendications 12 ou 13, caractérisé en ce que le mouvement rotatif de la soufflante (4), en particulier de son carter spiralé (7), s'effectue par un moteur à engrenage (10) qui est disposé sur le support (3) et qui est en prise avec une couronne d'entraînement montée sur le carter (7) de la soufflante.

15. Cantre circulaire pour machines de bonneterie selon les revendications 12 ou 13, caractérisé en ce que le mouvement rotatif de la soufflante (4), à savoir de son carter spiralé (7), est provoqué par au moins une buse soufflante (13) orientée tangentiellement et située sur le tuyau (12).

16. Cantre circulaire pour machines de bonneterie selon l'une des revendications 1 à 15, caractérisé en ce que le carter (7) de la soufflante présente plusieurs roulettes (8) dont les axes sont orientés radialement les uns par rapport aux autres et qui roulent sur une couronne de roulement (9) du support (3).

17. Cantre circulaire pour machines de bonneterie selon l'une des revendications 1 à 16, caractérisé en ce que le bas de caisse (15) est constitué en segments (16).

18. Cantre circulaire pour machines de bonneterie selon l'une des revendications 1 ou 17, caractérisé en ce que le bas de caisse (15) à fond creux débouche dans un caisson de filtrage (18), que le support (3) est creux et constitue la liaison entre le caisson de filtrage (18) et le canal d'aspiration de la soufflante (4).

19. Cantre circulaire pour machines de bonneterie selon l'une des revendications 1 ou 17, caractérisé en ce que le support (3) est creux, que le bas de caisse (15) à fond creux débouche dans le support (3) et que ledit bas de caisse (15) supporte sur son bord extérieur un filtre (17).

20. Cantre circulaire pour machines de bonneterie selon la revendication 19, caractérisé en ce que le filtre (17) entoure en forme d'anneau le châssis (1).

21. Cantre circulaire pour machines de bonneterie selon la revendication 20, caractérisé en ce que le filtre (17A) est disposé du côté frontal sur le bas de caisse creux (15).

22. Cantre circulaire pour machines de bonneterie selon l'une des revendications 17 à 21, caractérisé en ce que les segments (16) sont inclinés en penbte ascendante de l'extérieur vers l'intérieur.

23. Cantre circulaire pour machines de bonneterie selon l'une des revendications 17 à 22, caractérisé en ce que avec le tuyau soufflant (12) tourne un diaphragme qui recouvre les segments (16).
